# EUROPÄISCHE PATENTSCHRIFT

(11) **EP 0 380 923 B1**
(45) Veröffentlichungstag und Bekanntmachung des Hinweises auf die Patenterteilung: **22.09.1993**
(21) Anmeldenummer: 90100312.9
(22) Anmeldetag: 08.01.1990
(51) Int. Cl.: D01H 13/14

(54) **Textilmaschine, insbesondere Spinnmaschine**
Textile machine, in particular a spinning machine
Machine textile, en particulier métier à filer

(30) Priorität: 09.01.1989 DE 3900409
(43) Veröffentlichungstag der Anmeldung: 08.08.1990
(73) Patentinhaber: MASCHINENFABRIK RIETER AG, CH-8406 Winterthur (CH)
(72) Erfinder: Meyer, Urs, Dr., CH-8172 Niederglatt (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 088 626
- CH-A- 459 334
- PATENT ABSTRACTS OF JAPAN vol. 12, no. 15 (C-469)(2862) 16 Januar 1988,& JP-A-62 170538 (TOYODA AUTOM LOOM WORKS LTD)

## Beschreibung

Die Erfindung betrifft eine Textilmaschine, insbesondere Spinnmaschine, mit zumindest einem mehrere Stränge, wie insbesondere Walzenpaare, Zylinder/Walzenpaare oder dergl. umfassenden Streckwerk zur Bildung wenigstens eines zwischen zwei jeweiligen Strängen liegenden Verzugsfeldes, die zur Erzeugung des Verzugs mit unterschiedlichen, insbesondere einstellbaren Drehzahlen antreibbar sind, wobei wenigstens zwei Strängen des Streckwerkes jeweils ein Impulsgeber zugeordnet ist und die Ausgangssignale der Impulsgeber von der betreffenden Zylinderdrehzahl abhängige, im Betrieb unterschiedliche Impulsfolgefrequenzen aufweisen, und bei der ein elektronischer Zähler ein Auslösesignal für einen Alarm, einen Maschinenstillstand oder dergleichen liefert.

Beispielsweise bei Ringspinnmaschinen ist man in jüngster Zeit bestrebt, das bisher übliche zentrale, gemeinsame Antriebssystem für die verschiedensten Antriebselemente zu dezentralisieren. Dies gilt insbesondere auch für den Streckwerkantrieb. Ein Einzelstreckwerantrieb macht nämlich insbesondere Wechselräder entbehrlich, läßt eine einfache und schnelle Bedienung zu und schafft die Möglichkeiten für eine Fernbedienung und Feineinstellung.

Wesentlich ist nun nicht nur ein gleichmäßiger Lauf der aus Walzenpaaren bzw. Zylinder/Walzen-Paaren oder dergleichen bestehenden Streckwerkstränge, darüber hinaus sind auch die Drehzahlverhältnisse zwischen den Strängen insbesondere für die Garnnummerhaltung von entscheidender Bedeutung. Die Stränge müssen insbesondere auch "zahnradgenau", d.h. in einem vorbestimmten Verhältnis der Drehwinkel aus dem Stillstand anlaufen und beim Anstellen wieder stillgesetzt werden. Auch während des normalen Betriebs der betreffenden Spinnmaschine ist es zwingend erforderlich, die genannten Drehzahlverhältnisse zur Einhaltung einer gleichbleibend hohen Garnqualität beizubehalten.

Aufgrund des getrennten Antriebs zumindest eines Teils der Streckwerkstränge können gewisse Drehzahlabweichungen nicht ohne weiteres ausgeschlossen werden. Aufgrund der weitgehenden Automation besteht nur insbesondere bei kleineren Verzugsfehlern die Gefahr, daß sie überhaupt nicht, d.h. nur im Labor, oder zu spät entdeckt werden und die Garnqualität in großen Teilen des erzeugten Materials beeinträchtigt ist.

Aus der JP 62-170538 ist eine Vorrichtung der eingangs genannten Art zum Erfassen der Rotationsgeschwindigkeit von einzelnen Verzugsrollen bekannt, bei der ein Signal zum Anhalten einer zu betreibenden Spinnmaschine abgegeben wird, wenn ein Verzugsverhältnis zwischen einzelnen Rollen von einem vorgegebenen Sollwert abweicht. Dabei sind Rotationssensoren an den Wellenenden der Verzugsrollen angeordnet, welche die Rotationsgeschwindigkeit der jeweiligen Rolle erfassen. Das hieraus berechnete Verzugsverhältnis wird mit dem vorgegebenen verglichen, und ein Signal zum Anhalten eines Motors wird abgegeben, wenn ein signifikanter Unterschied zwischen dem gemessenen und dem vorgegebenen Verhältnis auftritt.

Nachteilig ist hierbei jedoch, daß die Sensoren direkt mit den Wellen verbunden sind, wodurch zum einen durch eine Wechselwirkung zwischen Sensor und Welle die Welle beeinflußt werden kann und zum anderen beim Austauschen der Welle auch der zugehörige Sensor ausgetauscht werden muß. Außerdem muß das berechnete Verhältnis erst mit einem vorgegebenen Sollverhältnis verglichen werden, bevor ein eventuelles Abschaltsignal abgegeben werden kann, was einen zusätzlichen Schaltungsaufwand bedeutet.

Aus der CH 459 334 ist eine Schaltungsanordnung zur elektronischen Regelung der Drehzahl einer Antriebsvorrichtung auf einen Sollwert bekannt, bei der eine Zählschaltung zwei Eingänge enthält, wobei am ersten Eingang vom Sollwert abgeleitete Impulse und am zweiten Eingang von der momentanen Drehzahl abgeleitete Impulse anliegen. Die Zählschaltung kann abhängig davon, ob der Sollwert größer ist als der Istwert oder umgekehrt, nur bis zu einem Minimalwert rückwärts- bzw. Maximalwert vorwärtszählen. Die Antriebsvorrichtung ist mit dem Ausgang einer Zählstufe verbunden. Wird nun eine im Zählbereich gewählte Zahl unterschritten, so wird die Stromzuführung eingeschaltet, wird sie überschritten, so wird die Stromzuführung gesperrt, wodurch sich jeweils entsprechend die Drehzahl der Antriebsvorrichtung ändert.

Durch diese Schaltungsanordnung ist es jedoch nicht möglich, das Drehzahlverhältnis von verschiedenen Wellen zu überwachen.

Aus der EP 0 088 626 ist eine Vorrichtung zur Geschwindigkeitsregelung eines rotierenden Körpers bekannt, bei der ein Tachometerrotor, der mechanisch mit einem rotierenden Körper verbunden ist, umfangsmäßig mit P Zähnen versehen ist. Ein Sensor erzeugt einen Impuls bei jedem Vorbeilaufen eines dieser Zähne, wodurch sich ein Frequenzsignal mit der p-fachen Rotationsfrequenz ergibt, welches von einem Zähler aufgenommen wird. Nach jedem (n · P)-ten Puls wird ein Ausgangssignal erzeugt. Zusätzlich wird die Frequenz einer Hochfrequenzuhr von einem zweiten Zähler gezählt und das Zählergebnis in einem Speicher abgelegt. Nach jedem Ausgangsimpuls des ersten Zählers wird das abgelegte Zählergebnis zurückgesetzt. So kann eine Repräsentation der Umlaufszeit des rotierenden Körpers erhalten werden, wovon ein Komparator ein Geschwindigkeitsregelsignal ableitet.

Auch mit dieser Vorrichtung ist jedoch eine Überwachung des Drehzahlverhältnis von rotierenden Körpern nicht möglich.

Der Erfindung liegt die Aufgabe zugrunde, eine Textilmaschine der eingangs genannten Art zu schaffen, bei welcher auf äußerst einfache Weise eine zuverlässige Überwachung des Streckwerks insbesondere im Hinblick auf die Einhaltung vorgebbarer Drehzahlverhältnisse der verschiedenen Streckwerkstränge gewährleistet ist.

Die Aufgabe wird nach der Erfindung bei einer Vorrichtung der eingangs genannten Art durch die kennzeichnenden Merkmale des Anspruchs 1 gelöst.

Aufgrund dieser Ausbildung wird erreicht, daß mit einfachsten Mitteln auch kleinste Drehzahlabweichungen der Streckwerkstränge und damit ansonsten nicht ohne weiteres feststellbare Garnfehler zuverlässig und schnell erkannt werden. Die Feinheit der noch zu erkennenden Verzugsfehler ist durch die Anzahl der Markierungen, insbesondere die Unterschiede in der Anzahl dieser Markierungen bei den Zylindern eines jeweiligen Strangpaar, die Breite der erzeugten Impulse sowie die Breite des Zeitintervalls bzw. Rücksetzfensters vorgebbar.

Der Zähler wird durch die Impulse des eine höhere Impulsfolgefrequenz aufweisenden ersten Ausgangssignals z.B. hochgezählt. Nach Erreichen des unteren Zählerstandgrenzwerts wird eine Art Rücksetzfenster geöffnet, welches nach Erreichen des oberen Zählerstandgrenzwerts wieder geschlossen wird. Fällt ein Impuls des eine niedrigere Impulsfolgefrequenz aufweisenden zweiten Ausgangssignals in das geöffnete Rücksetzfenster, so wird der Zähler mit Auftreten dieses Impulses zurückgesetzt und anschließend durch die Impulse des ersten Ausgangssignals erneut hochgezählt. Die Impulsfolgefrequenz des zweiten Ausgangssignals ist durch die relative Anzahl von Markierungen insbesondere derart gewählt, daß zu keiner Zeit zwei Impulse dieses Signals in das Rücksetzfenster fallen. Tritt nun ein betreffender Impuls des zweiten Ausgangssignals bezüglich des Rücksetzfensters zu früh auf, so kann der Zähler nicht zurückgesetzt werden. Dies hat zur Folge, daß z.B. der obere Zählerstandgrenzwert erreicht wird, wonach das Auslösesignal für einen Alarm, einen Maschinenstillstand oder dergleichen abgegeben wird. Dasselbe gilt für den Fall, daß der betreffende Impuls des zweiten Ausgangssignals bezüglich des Rücksetzfensters zu spät auftritt. Auch hierbei wird nämlich der z.B. obere Zählerstandgrenzwert erreicht und das betreffende Auslösesignal abgegeben.

In entsprechender Weise ist auch ein abwärts zählender Zähler verwendbar. In diesem Falle ist das für die Abgabe des Auslösesignals maßgebliche Kriterium das Unterschreiten des unteren Zählerstandgrenzwerts.

Obwohl die Erfindung vorzugsweise bei der Überwachung der relativen Drehzahlen der Streckwerkstränge anwendbar ist, ist sie grundsätzlich auch für eine entsprechende Überwachung der relativen Drehzahlen insbesondere des Lieferstranges des Streckwerks und der Spindeln verwendbar. Das Streckwerk (und die Ringbank) sind nämlich derart im Verhältnis zu den Spindeln zu bewegen, daß einerseits keine Fadenbrüche entstehen und andererseits die beim Anfahren bzw. beim Abstellen entstehende Garnqualität derjenigen des normalen Betriebs möglichst entspricht.

Von besonderem Vorteil ist auch, daß die erfindungsgemäße Streckwerküberwachung durch solch einfache und damit kostengünstige Bauelemente wie insbesondere elektronische Zähler und dergleichen realisierbar ist.

Vorzugsweise weist der Zylinder des im Betrieb mit höherer Drehzahl rotierenden Strangs des Streckwerks eine höhere Anzahl von Markierungen auf, als dies beim mit niedrigerer Drehzahl rotierenden Strang der Fall ist. Es wird damit auf einfache Weise zusätzlich eine um ein Vielfaches höhere Impulsfolgefrequenz des die Zählung bewirkenden ersten Ausgangssignals erreicht, so daß bei darüberhinaus hinreichend schmalen Impulsen des zweiten Ausgangssignals ingesamt eine hohe Auflösung erzielbar ist. Die höchste Auflösung ergibt sich bei dem kleinsten Rücksetzfenster bzw. Zählinterval, welches beispielsweise durch den Abstand zweier Impulse des die Zählung bewirkenden ersten Impulsgeber-Ausgangssignals bestimmt ist. Der Zylinder mit der geringeren Anzahl von Markierungen kann zweckmäßigerweise lediglich eine einzige Markierung aufweisen. Hierdurch wird der relative Unterschied der Anzahl von Markierungen und somit der Impulsfolgefrequenzen der beiden Impulsgeber-Ausgangssignale weit erhöht, was eine zusätzliche Verbesserung der Auflösung der Verzugfehler zur Folge hat.

Hierbei kann die größere Anzahl von Markierungen des betreffenden Zylinders zweckmäßigerweise zumindest das zehnfache, vorzugsweise das zehnfache bis tausendfache und insbesondere das einhundertfache der geringeren Anzahl von Markierungen des betreffenden anderen Zylinders betragen.

Die Markierungen sind vorzugsweise am Umfang der betreffenden Zylinder angeordnet und bei einer Vielzahl von Markierungen pro Zylinder gleichmäßig über den Umfang dieses Zylinders verteilt. Bei rotierenden Zylindern ergibt sich damit eine für einen jeweiligen Zylinder gleichbleibende Impulsfolgefrequenz, sofern dieser Zylinder mit konstanter Geschwindigkeit angetrieben ist.

Gemäß einer bevorzugten Ausführungsvariante der Erfindung ist vorgesehen, daß einerseits dem hinteren oder Einzugsstrang und andererseits dem vorderen oder Lieferstrang des Streckwerks jeweils ein Impulsgeber zugeordnet ist. Dies ist insbesondere für den Fall zweckmäßig, daß der mittlere Strang und der hintere Strang des Streckwerks über ein Getriebe miteinander verbunden und durch einen gemeinsamen Antrieb antreibbar sind, während der vordere oder Lieferstrang getrennt antreibbar ist.

Sind demgegenüber bei einer weiteren Dezentralisierung des Antriebs sämtliche Streckwerkstränge getrennt antreibbar, so ist es von Vorteil, jedem Strang einen Impulsgeber zuzuordnen und die Ausgangssignale der beiden einem jeweiligem Strangpaar zugeordneten Impulsgeber dem Zähleingang bzw. Rücksetzeingang eines jeweiligen elektronischen Zählers zuzuführen. Hierbei kann die relative Drehzahl des hinteren Strangs und des mittleren Strangs und/oder des hinteren Strangs und des vorderen Strangs und/oder des mittleren Strangs und des vorderen Strangs überwacht werden.

Ist für mehrere Streckwerke jeweils ein gemeinsamer Hinterzylinder, ein gemeinsamer Vorder- oder Lieferzylinder und ggf. ein gemeinsamer Mittelzylinder vorgesehen, so sind die Markierungen zweckmäßigerweise an den betreffenden gemeinsamen, vorzugsweise unteren Zylindern oder Walzen angeordnet.

Der elektronische Zähler kann Teil eines Digitaltachometers sein, um gleichzeitig beispielsweise auch die absoluten Drehzahlen angeben zu können.

Vorzugsweise sind die vorgebbaren unteren und oberen, das Rücksetzzeitfenster bestimmenden Zählerstandgrenzwerte im elektronischen Zähler bzw. Digitaltachometer speicherprogrammierbar. Zur Speicherung dieser unteren und oberen Zählerstandgrenzwerte ist zweckmäßigerweise ein batteriegepufferter Speicher vorgesehen, so daß die eingegebenen Werte auch nach erneuter Inbetriebnahme noch vorhanden sind.

Bei einer weiteren praktischen Ausführungsvariante der erfindungsgemäßen Textilmaschine weist der elektronische Zähler bzw. der Digitaltachometer eine Digitalanzeige insbesondere für eine Anzeige der gemessenen Drehzahlen und/oder Drehzahlunterschiede auf.

Die auf die Markierungen ansprechenden Impulsgeber können optische, induktive oder kapazitive Sensoren umfassen.

Die Erfindung wird im folgenden anhand eines Ausführungsbeispiels unter Bezugnahme auf die Zeichnung näher erläutert; in dieser zeigt:
- Fig. 1: eine schematische Darstellung eines drei Stränge aufweisenden Streckwerks einer Ringspinnmaschine,
- Fig. 2: eine schematische Darstellung der mit Markierungen versehenen Hinter- und Lieferzylinder des in Fig. 1 gezeigten Streckwerks mit einer zugeordneten, das Drehzahlverhältnis überwachenden Einrichtung, und
- Fig. 3: ein Zeitdiagramm zur Darstellung des dem Zähleingang zugeführten ersten und dem Rücksetzeingang zugeführten zweiten vom Vorderzylinder bzw. Hinterzylinder abgeleiteten Impulsgeber-Ausgangssignals sowie des Rücksetzzeitfensters des verwendeten elektronischen Zählers.

In Fig. 1 ist in schematischer Darstellung ein Streckwerk 52 beispielsweise einer Ringspinnmaschine dargestellt.

Das gezeigte Streckwerk umfaßt einen hinteren oder Einzugsstrang 54, einen mittleren Strang 56 sowie einen vorderen oder Lieferstrang 58. Das Faserband bzw. der Faden 16 wird vom Lieferstrang 58 z.B. an eine Spindel der betreffenden Ringspinnmaschine abgeliefert.

Die Stränge 54, 56, 58 des Streckwerks 52 umfaßen jeweils einen unteren Zylinder, nämlich den Hinter- oder Einzugszylinder 10, den Mittelzylinder 12 sowie den vorderen oder Lieferzylinder 14 und andererseits jeweils eine oben liegenden Walze, nämlich die hintere oder Einzugswalze 60, die mittlere Walze 62 und die vordere bzw. Lieferwalze 64.

Die unten liegenden Zylinder 10, 12, 14 sind jeweils gleichzeitig für mehrere Streckwerke auf einer jeweiligen Maschinenseite bestimmt. Jedem dieser Zylinder ist ein besonderer Antrieb 18, 20, 22 zugeordnet. Diese Antriebe können beispielsweise jeweils einen über die Speisefrequenz drehzahlgesteuerten Antriebsmotor umfassen.

Die Drehzahl der Streckwerkstränge 54, 56, 58 nimmt ausgehend vom Einzugsstrang zum vorderen Lieferstrang 58 hin zu, so daß zwischen dem ersten Strangpaar 54, 56 ein Vorverzugsfeld 66 und zwischen dem zweiten Strangspaar 56, 58 ein Hauptverzugsfeld 68 gebildet wird.

Gemäß Fig. 2 sind der Hinterzylinder 10 sowie der Lieferzylinder 14 mit Markierungen 36, 38 versehen. Diese Markierungen sind jeweils am Umfang des betreffenden Zylinders 10, 14 angeordnet und werden von Sensoren 28, 30 zweier Impulsgeber 24, 26 erfaßt. Der eine Impulsgeber 24 bzw. dessen Sensor 28 ist im Umfangsbereich des mit einer geringeren Drehzahl angetriebenen Hinterzylinders 10 angeordnet, während der andere Impulsgeber 26 im Umfangsbereich des mit einer größeren Drehzahl rotierenden vorderen bzw. Lieferzylinders 14 vorgesehen ist.

Der Impulsgeber 26 liefert über eine Signalleitung 34 ein erstes Ausgangssignal S₁ an einen Zähleingang 42 eines beispielsweise durch einen Digitaltachometer gebildeten elektronischen Zählers 70. Der dem Hinterzylinder 10 zugeordnete Impulsgeber 24 liefert über eine Signalleitung 32 ein zweites Ausgangssignal S₂ an einen Rücksetzeingang 40 des elektronischen Zählers 70.

Bei den Sensoren 28, 30 kann es sich beispielsweise um optische, induktive oder kapazitive Sensoren handeln. Die beiden Impulsgeber 24, 26 umfassen Impulsformerschaltungen zur Abgabe zumindest im wesentlichen rechteckförmiger Impulse.

Während der im Betrieb mit einer geringeren Drehzahl rotierende Hinterzylinder 10 lediglich mit einer einzigen am Umfang vorgesehenen Markierung 36 versehen ist, weist der schneller rotierende vordere bzw. Lieferzylinder 14 eine größere Anzahl solcher Markierungen 38 am Umfang auf. Beim vorliegenden Ausführungsbeispiel sind für den Lieferzylinder 14 einhundert solcher Markierungen 38 vorgesehen. Während der Impulsgeber 24 pro Umdrehung des Hinterzylinders 10 lediglich einen Impuls abgibt, liefert der Impulsgeber 26 somit pro Umdrehung des Lieferzylinders 14 einhundert solcher Impulse. Der Hinterzylinder 10 kann beispielsweise in einem Drehzahlbereich von 0,9 bis 45 UPM und der Lieferzylinder 14 beispielsweise in einem Drehzahlbereich von 15 bis 480 UPM angetrieben sein. Hierdurch ergeben sich für die maximale Frequenz Werte von 0,75 Hz bzw. 850 Hz.

Der elektronische Zähler 70 bzw. Digitaltachometer weist zwei Stelleingänge 48, 50 zur Einstellung eines unteren sowie eines oberen Zählerstandgrenzwerts auf. Durch die beiden jeweils eingestellten unteren und oberen Zählerstandgrenzwerte wird ein Zählinterval festgelegt, welches ein Rücksetzzeitfenster T₁ bis T₂ des elektronischen Zählers 70 bestimmt (vgl. auch Fig. 3). Der elektronische Zähler 70 ist von einem jeweiligem Impuls des Impulsgebers 24, d.h. des zweiten Impulsgeber-Ausgangssignals S₂ nur während dieses vorgebbaren Zählintervals oder Rücksetzzeitfensters rücksetzbar. Tritt ein von der Markierung 36 abgeleiteter Impuls dieses zweiten Impulsgeber-Ausgangssignals S₂ bezüglich des gesetzten Rücksetzzeitfensters T₁ bis T₂ zu früh bzw. zu spät auf, so wird der elektronische Zähler 70 nicht zurückgesetzt, woraus folgt, daß im Falle eines hochzählenden Zählers der obere Zählerstandgrenzwert und im Falle eines abwärtszählenden Zählers der untere Zählerstandgrenzwert erreicht wird. Nach einem entsprechenden Durchlaufen des Rücksetzzeitfensters und Erreichen des betreffenden Zählerstandgrenzwerts liefert der elektronische Zähler 70 ein Auslösesignal S₃ beispielsweise für einen Alarm, einen Maschinenstillstand oder dergleichen.

Beim vorliegenden Ausführungsbeispiel ist als elektronischer Zähler 70 ein Aufwärtszähler vorgesehen, wie dies insbesondere auch aus dem Zeitdiagramm gemäß Fig. 3 hervorgeht.

In Fig. 3 sind im oberen Teil des Zeitdiagramms die vom Hinterzylinder 10 abgeleiteten Impulse 44 dargestellt. Nachdem der Hinterzylinder 10 lediglich mit einer einzigen Markierung 36 (vgl. Fig. 2) versehen ist, gibt die Zeit T_{U/Hz} z.B. zwischen den ansteigenden Flanken zweier auftretender Impulse 44 die für einen Umlauf des Hinterzylinders 10 benötigte Zeit an. Während dieser auf den Hinterzylinder 10 bezogenen Umlaufzeit T_{U/Hz} treten bei eingehaltenem Soll-Drehzahlverhältnis einhundert von den Markierungen 38 des Vorderzylinders 14 abgeleitete Impulse 46 des ersten Impulsgeber-Ausgangssignals S₁ auf. Im Diagramm gemäß Fig. 3 ist lediglich ein Teil der Impulse 46 dargestellt.

Die Impulse 44, 46 der beiden Ausgangssignale S₂ bzw. S₁ weisen gleiche Amplituden A auf. Obwohl im dargestellten Beispiel die Impulsbreite der Impulse 44 geringer als die der Impulse 46 ist, spielt diese Impulsbreite generell keine Rolle; maßgebend sind vielmehr die Flanken der Impulse.

Wie ebenfalls aus dem Zeitdiagramm gemäß Fig. 3 hervorgeht, wird das Rücksetzzeitfenster RF zum Zeitpunkt T₁ geöffnet und zum Zeitpunkt T₂ wieder geschlossen. Im vorliegenden Fall weist das RF-Signal bei geöffnetem Rücksetzzeitfenster bzw. Resettor den Zustand logisch null auf, während bei geschlossenem Rücksetzzeitfenster RF der Zustand logisch eins vorherrscht.

Der Zeitpunkt T₁ ist beim vorliegenden Ausführungsbeispiel durch die ansteigende Flanke des Impulses 46′ des ersten Impulsgeber-Ausgangssignals S₁ bestimmt, bei dessen Auftreten der hochzählende elektronische Zähler 70 den durch den ersten Stelleingang 48 eingestellten unteren Zählerstandgrenzwert annimmt.

Dieser untere Zählerstandgrenzwert kann beispielsweise auf den Wert 3752 eingestellt sein. Der die obere Grenze des Rücksetzzeitfensters bildende Zeitpunkt T₂ wird durch die ansteigende Flanke eines Impulses 46˝ des ersten Impulsgeber-Ausgangssignals S₁ bestimmt, bei dessen Auftreten der elektronische Zähler 70 den oberen Zählerstandgrenzwert annimmt, welcher durch den zweiten Stelleingang 50 einstellbar ist. Im vorliegenden Falle ist dieser obere Zählerstandgrenzwert auf 3756 eingestellt.

Tritt nun der Impuls 44 innerhalb des Rücksetzzeitfensters T₁ bis T₂ auf, so wird der elektronische Zähler 70 zurückgesetzt, um anschließend z.B. bis zum nächsten Rücksetzvorgang wieder hochzuzählen.

Tritt ein Impuls 44′ bzw. dessen ansteigende Flanke zu einem Zeitpunkt T₀ vor dem Rücksetzzeitfenster T₁ bis T₂ auf, so vermag dieser Impuls 44′ den Zähler nicht zurückzusetzen. Nachdem der zeitliche Abstand der auftretenden Impulse 44 insbesondere wesentlich größer als das genannte Zeitfenster T₁ bis T₂ ist, tritt andererseits im letztgenannten Fall während dieses Rücksetzzeitfensters kein Impuls 44 mehr auf, so daß der Zähler 70 bis zum oberen Zählerstandgrenzwert, im vorliegenden Fall 3756, hochzählt, um dann das Auslösesignal S₃ für z.B. einen Alarm, einen Maschinenstillstand oder dergleichen abzugeben. Dieser obere Zählerstandgrenzwert wird gemäß Fig. 3 zum Zeitpunkt T₂ erreicht.

Der obere Zählerstandgrenzwert wird mit den gleichen Folgen auch dann erreicht, wenn ein Impuls 44˝ des zweiten Impulsgeber-Ausgangssignals S₂ zu einem Zeitpunkt T₃ nach dem Zeitfenster T₁ bis T₂ auftritt. Auch in diesem Falle fällt nämlich in das Zeitfenster T₁ bis T₂ keiner der Impulse 44, so daß der Zähler 70 wiederum nicht zurückgesetzt werden kann und dennoch der obere Zählerstandgrenzwert erreicht wird.

Mit der Eingabe der oberen und unteren Zählerstandgrenzwerte über die Stelleingänge 48, 50 kann die Breite des Rücksetzzeitintervalls T₁ bis T₂ variiert werden. Die minimale Breite ist beispielsweise durch den Abstand der ansteigenden Flanken zweier aufeinanderfolgender Impulse 46 des vom Impulsgeber 26 abgegebenen ersten Ausgangssignals S₁ vorgegeben.

Je schmäler das Rücksetzzeitfenster T₁ bis T₂ ist, desto größer ist die Empfindlichkeit der Überwachung im Hinblick auf Verzugsfehler.

Während beim beschriebenen Ausführungsbeispiel lediglich der Hinterzylinder 10 sowie der Lieferzylinder 14 mit Markierungen 36, 38 versehen sind, ist grundsätzlich auch denkbar, allen Zylindern 10, 12, 14, d.h. insbesondere auch dem mittleren Zylinder 12 solche Markierungen und entsprechend einen Impulsgeber mit Sensor zuzuordnen.

Während gemäß Fig. 1 dem Hinterzylinder 10 und mittleren Zylinder 12 getrennte Antriebe 18, 20 zugeordnet sind, ist auch denkbar, für diese beiden Zylinder einen gemeinsamen Antrieb vorzusehen und die Zylinder über ein mechanisches Getriebe miteinander zu koppeln. In diesem Falle genügt es, entweder dem Hinterzylinder 10 oder dem mittleren Zylinder 11 einen Impulsgeber zuzuordnen und diesen Zylinder entsprechend mit Markierungen zu versehen.

Insbesondere für den Fall, daß sämtliche Streckwerkstränge 54, 56, 58, wie in Fig. 1 gezeigt, getrennt antreibbar sind, kann vorgesehen sein, jedem Strang einen Impulsgeber zuzuordnen und die Ausgangssignale der beiden einem jeweiligen Strangpaar 54, 58; 54, 56; 56, 58 zugeordneten Impulsgeber dem Zähleingang 42 bzw. Rücksetzeingang 40 eines jeweiligen elektronischen Zählers zuzuführen.

Besonders vorteilhaft ist es, wenn der elektronische Zähler 70 durch einen Teil eines Digitaltachometers gebildet ist, durch welchen beispielsweise die absoluten Drehzahlen und/oder die Drehzahlverhältnisse anzeigbar sind.

Um sicherzustellen, daß bei jedem erneuten Ingangsetzen der Spinnmaschine auch im Hinblick auf die vorgesehene Streckwerküberwachung stets definierte Betriebsbedingungen vorliegen, können die vorgebbaren unteren und oberen Zählerstandgrenzwerte im elektronischen Zähler 70 bzw. Digitaltachometer speicherprogrammierbar sein. In diesem Falle ist es zweckmäßig, zur Speicherung der Zählerstandgrenzwerte einen batteriegepufferten Speicher vorzusehen, so daß beispielsweise auch bei einem Netzausfall die betreffenden Werte nicht verloren gehen.

Obwohl die Markierungen 36, 38 bevorzugt an den unteren Zylindern 10, 14 und ggf. 12 angeordnet sind, ist es grundsätzlich auch denkbar, die obenliegenden Walzen 60, 62, 64 mit diesen Markierungen zu versehen.

Während beim beschriebenen Ausführungsbeispiel eine reine Streckwerküberwachung vorliegt, kann die beschriebene Überwachungsvorrichtung auch zur Überwachung der relativen Drehzahlverhältnisse insbesondere des Lieferstrangs 58 und der betreffenden Spindeln eingesetzt werden.

Anstelle der einen Marke am langsamer rotierenden Zylinder kann grundsätzlich auch eine höhere Anzahl von Markierungen, insbesondere eine gleiche Anzahl von Markierungen wie beim schneller laufenden Strang vorgesehen sein. In diesem Falle ist dem zugeschalteten Impulsgeber zweckmäßigerweise ein Teiler-Modul nachgeschaltet, um wieder den einen Impuls pro Umdrehung zu erhalten.

Ferner ist auch denkbar, dem anderen Strang oder beiden Strängen jeweils einen solchen Vor-Teiler zuzuordnen. Schließlich entfällt mit einem solchen Teiler-Modul auch die Voraussetzung, daß einer der beiden Stränge langsamer läuft.

Mit der Verwendung der genannten Teiler-Module ist es u. a. möglich, auf beiden Wellen identische Impulsgeber bzw. Digital-Tachos zu realisieren. Diese Elemente lassen sich mit Ausnahme der Impulsgeber beispielsweise auch als Software-Module eines Mikroprozessorprogramms verwirklichen.

## Patentansprüche

1. Textilmaschine, insbesondere Spinnmaschine, mit zumindest einem mehrere Stränge (54, 56, 58), wie beispielsweise Walzenpaare, Zylinder/Walzenpaare oder dergl. umfassenden Streckwerk (52) zur Bildung wenigstens eines zwischen zwei jeweiligen Strängen liegenden Verzugsfeldes (66, 68), die zur Erzeugung des Verzugs mit unterschiedlichen Drehzahlen antreibbar sind, wobei wenigstens zwei Strängen (54, 58) des Streckwerkes (52) jeweils ein Impulsgeber (24, 26) zugeordnet ist und die Ausgangssignale (S1, S2) der Impulsgeber (24, 26) von der betreffenden Zylinderdrehzahl abhängige, im Betrieb unterschiedliche Impulsfolgefrequenzen aufweisen, und bei der ein elektronischer Zähler (70) ein Auslösesignal (S3) für einen Alarm, einen Maschinenstillstand oder dergleichen liefert,
dadurch **gekennzeichnet**,
daß die Impulsgeber (24, 26) auf Markierungen (36, 38) einer Walze bzw. eines Zylinders (10, 14) des betreffenden Stranges ansprechen, daß die jeweiligen, im Betrieb unterschiedlichen Impulsfolgefrequenzen auch von der jeweiligen Anzahl der Markierungen abhängen, daß das eine höhere Impulsfolgefrequenz aufweisende erste Ausgangssignal (S1) einem Zähleingang (42) und das eine niedrigere Impulsfolgefrequenz aufweisende zweite Ausgangssignal (S2) einem Rücksetzeingang (40) des elektronischen Zählers (70) zugeführt ist, daß der Zähler vom zweiten Ausgangssignal (S2) nur während eines durch einen unteren Zählerstandgrenzwert und einem oberen Zählerstandgrenzwert vorgebbaren Zählintervalls (T1-T2) rücksetzbar ist, und daß der elektronische Zähler (70) nach einem Durchlauf dieses ein Rücksetzfenster bildenden Zählintervalls das Auslosesignal (S3) liefert, wobei insbesondere der Zylinder (14) des im Betrieb mit höherer Drehzahl rotierenden Strangs (58) eine höhere Anzahl von Markierungen (38) aufweist, als dies beim mit niedrigerer Drehzahl rotierenden Strang (54) der Fall ist.

2. Textilmaschine nach Anspruch 1,
dadurch **gekennzeichnet**,
daS die größere Anzahl von Markierungen (36) des betreffenden Zylinders (14) zumindest das Zehnfache, vorzugsweise das Zehnfache bis Tausendfache und insbesondere das Einhundertfache der geringeren Anzahl von Markierungen (36) des betreffenden Zylinders (10) beträgt.

3. Textilmaschine nach Anspruch 1 oder 2,
dadurch **gekennzeichnet**,
daß der Zylinder (10) mit der geringeren Anzahl von Markierungen lediglich eine einzige Markierung (36) aufweist.

4. Textilmaschine nach Anspruch 1,
dadurch **gekennzeichnet**,
daß zumindest einem der beiden Impulsgeber (24, 26) ein Teiler-Modul nachgeschaltet ist und daß der zugeordnete Zylinder (10) mehr als eine Markierung (36), vorzugsweise eine gleiche Anzahl von Markierungen, wie der dem anderen Impulsgeber (26) zugeordnete Zylinder (14) aufweist.

5. Textilmaschine nach einem der vorhergehenden Ansprüche,
dadurch **gekennzeichnet**,
daß die Markierungen (36, 38) am Umfang der Zylinder (10, 14) angeordnet und bei einer Vielzahl von Markierungen (38) pro Zylinder (14) gleichmäßig über den Umfang dieses Zylinders verteilt sind.

6. Textilmaschine nach einem der vorhergehenden Ansprüche,
dadurch **gekennzeichnet**,
daß einerseits dem hinteren oder Einzugsstrang (54) und andererseits dem vorderen oder Lieferstrang (58) jeweils ein Impulsgeber (24, 26) zugeordnet ist oder daß einerseits dem mittleren Strang (56) und andererseits dem vorderen oder Lieferstrang (58) jeweils ein Impulsgeber (24, 26) zugeordnet ist.

7. Textilmaschine nach einem der vorhergehenden Ansprüche,
dadurch **gekennzeichnet**,
daß sämtliche Streckwerkstränge (54, 56, 58) getrennt antreibbar sind, daß jedem Strang ein Impulsgeber (24, 26) zugeordnet ist, welcher auf die an den zugeordneten Zylindern (10, 14) angeordneten Markierungen anspricht, und daß die Ausgangssignale (S1, S2) der beiden einem jeweiligen Strangpaar (54, 58; 54, 56; 56, 58) zugeordneten Impulsgeber dem Zähleingang (42) bzw. Rücksetzeingang (40) eines jeweiligen elektronischen Zählers (70) zugeführt sind.

8. Textilmaschine nach einem der vorhergehenden Ansprüche,
dadurch **gekennzeichnet**,
daß für mehrere Streckwerke jeweils ein gemeinsamer Hinterzylinder (10), Vorder- oder Lieferzylinder (14) und gegebenenfalls Mittelzylinder (12) vorgesehen ist, wobei die Markierungen (36, 38) an den betreffenden gemeinsamen Zylindern (10, 12, 14) angeordnet sind.

9. Textilmaschine nach einem der vorhergehenden Ansprüche,
dadurch **gekennzeichnet**,
daß der elektronische Zähler (70) ein Digitalzähler ist oder daß der elektronische Zähler (70) Teil eines Digitaltachometers ist.

10. Textilmaschine nach einem der vorhergehenden Ansprüche,
dadurch **gekennzeichnet**,
daß die vorgebbaren unteren und oberen Zählerstandgrenzwerte im elektronischen Zähler (70) bzw. Digitaltachometer speicherprogrammierbar sind, wobei insbesondere zur Speicherung der unteren und oberen Zählerstandgrenzwerte ein batteriegepufferter Speicher vorgesehen ist.

11. Textilmaschine nach einem der vorhergehenden Ansprüche,
dadurch **gekennzeichnet**,
daß der elektronische Zähler (70) bzw. Digitaltachometer eine Digitalanzeige insbesondere für eine Anzeige der gemessenen Drehzahlen und/oder Drehzahlunterschiede umfaßt.

12. Textilmaschine nach einem der vorhergehenden Ansprüche,
dadurch **gekennzeichnet**,
daß die auf die Markierungen (36, 38) ansprechenden Impulsgeber (24, 26) optische, magnetische, induktive oder kapazitive Sensoren (28, 30) umfassen.

## Claims

1. A textile machine, in particular a spinning machine, with at least one drafting arrangement (52) comprising several lanes (54, 56, 58) such as pairs of rollers, cylinder/roller pairs or the like, for example, for forming at least one draft zone lying between two respective lanes (66, 68), which are drivable at different speeds for producing the draft, whereby one electronic pulse generator (24, 26) is provided for at least two lanes (54, 58) of the drafting arrangement (52) and the output signals (S1, S2) of the electronic pulse generators (24, 26) have pulse repetition frequencies which depend on the respective cylinder speed and which differ during the operation, and an electronic counter (70) supplies a trigger signal (S3) for an alarm, a machine standstill or the like, characterized in that the electronic pulse generators (24, 26) respond to the markings (36, 38) of a roller or a cylinder (10, 14) of the respective lane, that the respective pulse repetition frequencies which are different during the operation depend on the respective number of markings, that the output signal (S1) which is provided with a higher pulse repetition frequency is supplied to a counter input (42) and the second output signal (S2) which is provided with a lower pulse repetition frequency is supplied to a reset input (40) of the electronic counter (70), that the counter of the second output signal (S2) can only be reset by a counter interval (T1-T2) which is predefinable by a lower counter reading limit and an upper counter reading limit, and that the electronic counter (70) supplies a trigger signal (S3) after passing through said counter interval forming a reset window, whereby in particular the cylinder (14) of the lane (58) which rotates at higher speed during the operation is provided with a higher number of markings (38) than is the case in the lane (54) rotating at a lower speed.

2. A textile machine as claimed in claim 1, characterized in that the higher number of markings (36) of the respective cylinder (14) is at least ten times, preferably ten to one thousand times and particularly one hundred times the lower number of markings (36) of the respective cylinder (10).

3. A textile machine as claimed in claim 1 or 2, characterized in that the cylinder (10) with the lower number of markings is only provided with a single marking (36).

4. A textile machine as claimed in claim 1, characterized in that a divisor module is arranged behind at least one of the two electronic pulse generators (24, 26) and that the allocated cylinder (10) is provided with more than one marking (36), preferably with the same number of markings as is provided on the cylinder (14) allocated to the other electronic pulse generator (26).

5. A textile machine as claimed in one of the previous claims, characterized in that the markings (36, 38) are provided on the circumference of the cylinders (10, 14) and that they are evenly distributed over the circumference of the cylinder (14) in the event of a plurality of said markings (38) per cylinder (14).

6. A textile machine as claimed in one of the previous claims, characterized in that a pulse generator (24, 26) is each allocated, on the one hand, to the rear or drawing-in lane (54) and, on the other hand, to the front or delivery lane (58) or that a pulse generator (24, 26) is each allocated, on the one hand, to the central lane (56) and, on the other hand, the front or delivery lane (58).

7. A textile machine as claimed in one of the previous claims, characterized in that all drafting lanes (54, 56, 58) are seperately drivable, that every lane is provided with a pulse generator (24, 26) which responds to the markings arranged on the allocated cylinders (10, 14), and that the output signals (S1, S2) of the two pulse generators allocated to the respective pair of lanes (54, 58; 54, 56; 56, 58) is supplied to the counter input (42) or reset input (40) of a respective electronic counter (70).

8. A textile machine as claimed in one of the previous claims, characterized in that one common back roll (10), front or delivery cylinder (14) and optionally intermediate cylinder (12) are provided for several drafting arrangements, whereby the markings (36, 38) are arranged on the respective common cylinders (10, 12, 14).

9. A textile machine as claimed in one of the previous claims, characterized in that the electronic counter (70) is a digital counter or that the electronic counter (70) is part of a digital tachometer.

10. A textile machine as claimed in one of the previous claims, characterized in that the predefinable lower and upper counter reading limits are memory-programmable in the electronic counter (70) or digital tachometer, whereby a battery-buffered memory is provided in particular for storage of the lower and upper counter reading limits.

11. A textile machine as claimed in one of the previous claims, characterized in that the electronic counter (70) or digital tachometer comprises a digital display, in particular for displaying the measured speeds and/or differences in the speeds.

12. A textile machine as claimed in one of the previous claims, characterized in that the pulse generators (24, 26) responsive to the markings (36, 38) comprise optical, magnetic, inductive or capacitative sensors (28, 30).

## Revendications

1. Machine textile, particulièrement machine à filer, avec au moins un train étireur (52) comprenant plusieurs tronçons (54, 56, 58), comme par exemple des paires de rouleaux, des paires de cylindres/rouleaux ou identiques, afin de délimiter au moins un champ d'étirage (66, 68) situé entre deux tronçons, paires qui peuvent être entraînées avec des nombres de tours différents afin de produire l'étirage, et où un émetteur d'impulsions (24, 26) est adjoint à au moins deux tronçons (54, 58) du train étireur (52), et les signaux de sortie (S1, S2) des émetteurs d'impulsions (24, 26) présentent, pendant la marche, différentes fréquences de répétition d'impulsions qui sont dépendantes du nombre de tours en question des cylindres, et dans laquelle un compteur électronique (70) livre un signal de déclenchement (S3) pour une alarme, un arrêt de machine ou identique,
caractérisée par le fait que
les émetteurs d'impulsions (24, 26) réagissent à des marquages (36, 38) d'un rouleau respectivement d'un cylindre (10, 14) du tronçon en question, que, pendant la marche, les différentes fréquences de répétition d'impulsions correspondantes dépendent également du nombre respectif des marquages, que le premier signal de sortie (S1), possédant une fréquence de répétition d'impulsions plus élevée, est dirigé vers une entrée de comptage (42), et le deuxième signal de sortie (S2), possédant une fréquence de répétition d'impulsions plus basse, est dirigé vers une entrée de remise à l'état initial (40) du compteur électronique (70), que le compteur ne peut être remis à l'état initial par le deuxième signal de sortie (S2) que pendant un intervalle de comptage (T1-T2) pouvant être présélectionné par une valeur limite d'état de compteur inférieure et une valeur limite d'état de compteur supérieure, et que le compteur électronique (70) livre le signal de déclenchement (S3) après un passage de cet intervalle de comptage formant une fenêtre de remise à l'état initial, et où particulièrement le cylindre (14) du tronçon (58), tournant avec un nombre de tours plus élevé pendant la marche, possède un nombre de marquages (38) plus élevé que celui du tronçon (54) tournant avec un nombre de tours plus bas.

2. Machine textile selon revendication 1,
caractérisée par le fait que
le nombre de marquages (36) plus élevé du cylindre (14) en question représente au moins dix fois, de préférence dix fois jusque mille fois, et particulièrement le centuple du nombre de marquages (36) plus faible du cylindre (10) en question.

3. Machine textile selon revendication 1 ou 2,
caractérisée par le fait que
le cylindre (10) ayant le nombre de marquages plus faible présente uniquement un seul marquage (36).

4. Machine textile selon revendication 1,
caractérisée par le fait
qu'un diviseur de module est placé en aval d'au moins un des deux émetteurs d'impulsions (24, 26), et que le cylindre adjoint (10) présente plus qu'un marquage (36), de préférence le même nombre de marquages que le cylindre (14) adjoint à l'autre émetteur d'impulsions (26).

5. Machine textile selon l'une des revendications précédentes,
caractérisée par le fait que
les marquages (36, 38) sont disposés sur la circonférence des cylindres (10, 14) et que, pour une pluralité de marquages (38) par cylindre (14), ils sont répartis uniformément sur la circonférence de ce cylindre.

6. Machine textile selon l'une des revendications précédentes,
caractérisée par le fait
qu'un émetteur d'impulsions (24, 26) est adjoint, d'une part, au tronçon arrière ou tronçon d'entrée (54) et, d'autre part, au tronçon de devant ou tronçon de livraison (58), ou qu'un émetteur d'impulsions (24, 26) est adjoint, d'une part, au tronçon du milieu (56) et, d'autre part, au tronçon de devant ou tronçon de livraison (58).

7. Machine textile selon l'une des revendications précédentes,
caractérisée par le fait que
tous les tronçons de train étireur (54, 56, 58) peuvent être entraînés séparément, qu'un émetteur d'impulsions (24, 26) est adjoint à chaque tronçon, émetteur qui réagit aux marquages disposés sur les cylindres adjoints (10, 14), et que les signaux de sortie (S1, S2) des deux émetteurs d'impulsions adjoints à une paire de tronçons correspondante (54, 58; 54, 56; 56, 58) sont dirigés vers l'entrée de comptage (42) respectivement l'entrée de remise à l'état initial (40) d'un compteur électronique correspondant (70).

8. Machine textile selon l'une des revendications précédentes,
caractérisée par le fait
qu'il est prévu un cylindre arrière (10), un cylindre de devant ou de livraison (14) et, le cas échéant, un cylindre intermédiaire (12) communs pour plusieurs trains étireurs, et où les marquages (36, 38) sont disposés sur les cylindres communs correspondants (10, 12, 14).

9. Machine textile selon l'une des revendications précédentes,
caractérisée par le fait que
le compteur électronique (70) est un compteur digital ou que le compteur électronique (70) fait partie d'un tachymètre digital.

10. Machine textile selon l'une des revendications précédentes,
caractérisée par le fait que
les valeurs limites inférieures et supérieures du niveau de compteur, pouvant être présélectionnées, sont programmables et emmagasinables dans le compteur électronique (70) respectivement le tachymètre digital, et où une mémoire tampon à batterie est prévue particulièrement pour mémoriser les valeurs limites inférieures et supérieures du niveau de compteur.

11. Machine textile selon l'une des revendications précédentes,
caractérisée par le fait que
le compteur électronique (70) respectivement le tachymètre digital comprend un indicateur digital, particulièrement pour une indication des nombres de tours mesurés et/ou des différences des nombres de tours.

12. Machine textile selon l'une des revendications précédentes,
caractérisée par le fait que
les émetteurs d'impulsions (24, 26), réagissant aux marquages (36, 38), comprennent des détecteurs optiques, magnétiques, inductifs ou capacitifs (28, 30).
